# FASCICULE DE BREVET EUROPEEN

(11) **EP 0 686 805 B1**
(45) Date de publication et mention de la délivrance du brevet: **01.09.1999**
(21) Numéro de dépôt: 95401347.0
(22) Date de dépôt: 09.06.1995
(51) Int. Cl.: F21V 19/04, F21V 25/04, F21S 1/10

(54) **Luminaire, notamment pour l'éclairage public ou industriel, comportant un corps de réflecteur et un dispositif porte-douille de source lumineuse amovible par rapport à ce premier**
Leuchte insbesondere Aussen- oder Industrieleuchte mit einem Reflektor und einem von diesem abnehmbaren Lampenfassungsträger
Luminaire, in particular for street lighting or lighting on removable from said body

(30) Priorité: 10.06.1994 FR 9407118
(43) Date de publication de la demande: 13.12.1995
(73) Titulaire: THORN EUROPHANE, F-75008 Paris (FR)
(72) Inventeur: Pannier Daniel, F-76000 Rouen (FR)
(74) Mandataire: Joly, Jean-Jacques

(56) Documents cités:
- EP-A- 0 389 408
- FR-A- 1 450 136
- US-A- 4 028 541
- US-A- 4 319 313
- US-A- 4 346 419

## Description

La présente invention concerne un luminaire, notamment pour l'éclairage public ou industriel, comportant un corps de réflecteur et un dispositif porte-douille destiné à recevoir une source lumineuse amovible par rapport au corps de réflecteur.

Les luminaires utilisés dans le domaine de l'éclairage public ou industriel doivent de nos jours répondre à une double exigence, qui est d'une part de fournir une distribution lumineuse parfaitement contrôlée et d'autre part de permettre une installation et une maintenance sur site simplifiées.

Les progrès dans la géométrie des réflecteurs, grâce notamment à la conception assistée par ordinateur, ont permis de répondre à cette première exigence, en apportant un plus grand confort visuel et une meilleure utilisation de l'énergie. Toutefois, un positionnement bien précis de la source lumineuse vis-à-vis de son réflecteur est alors nécessaire, ce qui impose souvent de placer la douille dans une partie difficilement accessible du luminaire. Par ailleurs, la grande précision requise pour le positionnement de la source nécessite un montage mécanique de la douille sur un dispositif de support qui assure une bonne tenue mécanique et qui est spécifiquement adapté au type de réflecteur auquel il est associé.

Or, ce type de montage tend à compliquer les interventions sur site, notamment lorsqu'il s'agit de changer la source lumineuse ou de réparer des contacts électriques au niveau de la douille.

Ce problème peut être en partie résolu par l'emploi d'un dispositif porte-douille amovible qui permet alors de dégager la douille avec sa source lumineuse hors de l'espace confiné à l'intérieur du réflecteur.

A titre d'exemple, un luminaire ayant un dispositif porte-douille amovible a déjà été proposé dans le document FR-A-2 621 682.

Ce luminaire comporte un compartiment réflecteur, contenant un dispositif porte-douille et des éléments de circuit électrique, l'ensemble étant fermé par un capot amovible. Le branchement du dispositif porte-douille à l'alimentation électrique s'opère par un bloc connecteur physiquement séparé du dispositif porte-douille, et raccordé à celui-ci par un faisceau de fils.

Lorsqu'il est nécessaire de retirer le dispositif porte-douille du compartiment réflecteur, par exemple pour changer la source lumineuse ou pour nettoyer les contacts électriques, il faut avant tout procéder à sa déconnexion, non seulement pour des raisons de sécurité, mais aussi pour éviter d'endommager les circuits d'alimentation. Pour cette raison, le luminaire comporte un interrupteur agencé pour fonctionner automatiquement lors du retrait du capot.

Cependant, il existe un risque de fermeture intempestive de l'interrupteur par un élément étranger, tel qu'un outil, déposé accidentellement sur l'interrupteur durant une intervention. Ce risque est d'autant plus grave que les sources lumineuses dans ce type de luminaire sont alimentées par des cycles d'amorçage de haute tension, de l'ordre de quelques kilovolts, qui sont présents à chaque allumage, et notamment durant le changement de la source lumineuse.

Par ailleurs, la séparation entre le dispositif porte-douille de son ensemble connexion électrique tend à compliquer l'assemblage du luminaire et exige qu'un minimum d'accessibilité soit prévu à cet effet, ce qui nuit à la compacité de l'ensemble.

Pour un exemple de luminaire correspondant sensiblement au préambule de la revendication 1, référence peut être faite au document FR-A-1 450 136.

Ainsi, un objet de la présente invention est de remédier à ces inconvénients en proposant un luminaire destiné à l'éclairage public ou industriel comprenant un corps de réflecteur, un dispositif porte-douille amovible, une douille montée sur le dispositif porte-douille, des moyens de fixation mécanique du dispositif porte-douille sur le corps de réflecteur, permettant le montage et le démontage du dispositif porte-douille, et des moyens de raccordement électrique du dispositif porte-douille, comprenant un connecteur fixe sur le corps de réflecteur et un connecteur dépendant du dispositif porte-douille, le connecteur dépendant du dispositif porte-douille étant rigidement solidaire de ce dernier, lesdits moyens de raccordement électrique et lesdits moyens de fixation mécanique coopèrant de manière à assurer la connexion et la déconnexion électrique entre les deux connecteurs respectivement par l'action de montage et de démontage mécanique du dispositif porte-douille par rapport au corps de réflecteur,
caractérisé en ce que les moyens de raccordement électrique de la douille (70) établissent une connexion sur trois conducteurs, permettant respectivement de relier la source lumineuse (71) avec la phase et le neutre, et d'activer la fourniture d'une alimentation haute tension vers la source lumineuse, les moyens de raccordement électrique comprenant trois paires d'éléments de contact (84a-c, 64a-c), chacune comportant un élément de contact (84a-c) au niveau de connecteur fixe (80) et un élément de contact (64a-c) au niveau du connecteur (60) dépendant du dispositif porte-douille, et en ce que la paire d'éléments de contact respectifs (84b, 64b) du connecteur fixe du corps de réflecteur (10) et du connecteur solidaire du dispositif porte-douille qui active la fourniture de l'alimentation haute tension est configurée différemment des autres paires d'éléments de contact (84a, 64a, 84c, 64c) de manière que l'activation de la fourniture de l'alimentation haute tension succède à l'établissement des connexions avec la phase et le neutre durant le montage mécanique du dispositif porte-douille, et que la désactivation de la fourniture de l'alimentation haute tension précède l'interruption desdites connexions avec la phase et le neutre durant le démontage du dispositif porte douille.

Cette disposition offre non seulement une sécurité plus accrue, mais assure le bon fonctionnement du luminaire lorsque celui-ci utilise un circuit d'amorçage automatique qui comptabilise les impulsions de haute tension à partir de l'établissement du circuit avec alimentation de la source lumineuse par la phase et le neutre.

Dans tous les cas de figure, et quelque soit le type de circuit d'amorçage utilisé, la conception des connecteurs internes du luminaire assure de la façon la plus naturelle et sûre que le retrait du dispositif porte-douille entraîne automatiquement la déconnexion électrique de la douille. L'opérateur peut alors travailler en toute sécurité pour changer la source lumineuse ou pour effectuer des opérations d'entretien.

Par ailleurs, la connexion électrique par les connecteurs respectifs du corps de réflecteur du dispositif porte-douille permet de s'affranchir de fils de connexion dépendant du dispositif porte-douille, ce qui facilite le retrait de ce dernier complètement hors du corps de réflecteur. Elle permet en outre de monter la douille sur le dispositif porte-douille dans une position pré-réglée avant l'installation sur site, par exemple en usine. La mise en place de l'ensemble sur le bloc réflecteur ne nécessite alors qu'une seule opération de montage mécanique.

De préférence, les moyens de fixation mécanique opèrent par un mouvement de rotation du dispositif porte-douille par rapport au corps de réflecteur, par exemple au moyen d'un montage du type baïonnette.

Ce montage est de manipulation particulièrement commode et permet éventuellement de former un joint d'étanchéité d'excellente qualité entre le dispositif porte-douille et son logement dans le corps de réflecteur.

Le dispositif porte-douille peut se loger dans une ouverture pratiquée dans une portion de surface du réflecteur, ce qui facilite la fabrication et assure un montage précis du dispositif par rapport aux surfaces réfléchissantes.

Lorsqu'il est nécessaire d'assurer une bonne étanchéité entre le réflecteur et le dispositif porte-douille, ce dernier est adapté pour fermer ladite ouverture avec interposition d'un joint d'étanchéité.

Dans une configuration particulièrement avantageuse du luminaire, les moyens de montage mécanique de celui-ci sur un support externe sont disposés à une première extrémité du corps de réflecteur, alors que l'ouverture est située vers une deuxième extrémité du corps de réflecteur à l'opposé de la première extrémité.
Le dispositif porte-douille s'introduit alors dans l'ouverture par l'extérieur du réflecteur, permettant d'intervenir au niveau de la source lumineuse et de ses connexions sans être gêné par les éléments de fixation mécanique sur le support du luminaire.

De plus, le logement du dispositif porte-douille à l'opposé de la zone de fixation du luminaire permet une utilisation plus rationnelle de l'espace autour du réflecteur, d'où il résulte une amélioration de la compacité du luminaire.

Selon un autre aspect de l'invention, le dispositif porte-douille comporte des moyens pour le réglage de la position de la douille dans le sens de son axe principal.

Ce réglage de position de la douille est particulièrement avantageux pour permettre au luminaire de s'adapter à différentes conditions d'utilisation, tant au niveau de la zone à éclairer que des caractéristiques techniques de la source lumineuse ou du réflecteur. Sur le plan industriel, cette flexibilité autorise l'utilisation des mêmes pièces pour satisfaire différents cas d'exploitation, d'où il résulte des économies de production.

Le dispositif porte-douille peut en outre comprendre des moyens pour le réglage de position de la douille perpendiculairement à son axe principal dans le sens du rapprochement et de l'éloignement du sommet du réflecteur, autorisant un réglage complémentaire de la source lumineuse.

Selon l'invention, il est également possible de doter le dispositif porte-douille de moyens pour le réglage de l'orientation de l'axe principal de la douille.

Cette disposition permet un ajustement supplémentaire par rapport aux réglages précités, qui est utile entre autres lorsque le luminaire est équipé d'une vasque ayant une faible profondeur, voire un fond plat. Dans ce cas, il est en effet utile de pouvoir orienter l'axe principal de la douille par rapport au fond de la vasque pour le logement de la lampe par rapport à la vasque.

Le luminaire peut être muni d'une vasque amovible dépendant d'une partie inférieure du corps de réflecteur et d'un capot articulé sur le châssis du corps de réflecteur. Le capot recouvre la surface extérieure du corps de réflecteur ainsi que l'accès au dispositif porte-douille, et comprend un dispositif de fermeture situé à son extrémité libre et qui, en position de fermeture du capot, exerce une force d'appui sur une portion de bord de la vasque pour assurer le maintien de celle-ci.

Ainsi, il est possible de démonter la vasque simplement en désengageant le dispositif de fermeture du capot, ce qui permet d'effectuer facilement sur site les changements de vasque et de son joint d'étanchéité.

La modularité des éléments du luminaire peut être encore accrue en prévoyant le montage du corps de réflecteur sur une portion de châssis du corps réflecteur par des dispositifs d'encliquetage.

D'autres détails et particularités de l'invention ressortiront de la description d'un mode de réalisation préféré du luminaire conforme à l'invention, donné à titre d'illustration en référence aux dessins annexés sur lesquels:
- la figure 1 est une vue en coupe longitudinale d'un luminaire conforme à la présente invention ;
- la figure 2 est une vue en plan du luminaire de la figure 1, séparée en une demi-vue de dessus et une demi-vue du dessous de part et d'autre du plan de symétrie du luminaire;
- la figure 3 est une vue en coupe suivant la ligne III-III de la figure 2;
- la figure 4 est une vue en perspective montrant de façon détaillée le dispositif porte-douille du luminaire de la figure 1 ;
- la figure 5 est une vue schématique de côté de la douille de la figure 4;
- la figure 6 est une vue arrière du dispositif porte-douille de la figure 4, en coupe suivant la ligne VI-VI de la figure 1, montrant les moyens de connexion électrique du dispositif porte-douille et du bloc réflecteur du luminaire;
- la figure 7 est une vue en coupe transversale des moyens de connexion de la figure 6;
- la figure 8 est un schéma électrique montrant le circuit d'alimentation et de connexion de la source lumineuse du luminaire selon un premier mode de réalisation de l'invention ; et
- la figure 9 est un schéma électrique montant le circuit d'alimentation et de connexion de la source lumineuse du luminaire selon un deuxième mode de réalisation de l'invention.

Le luminaire représenté sur les figures 1 à 3 comporte un châssis de corps réflecteur 10 portant un corps de réflecteur 30 qui définit un compartiment fermé 12 avec une vasque transparente 14. Un porte-douille 40, monté dans le corps de réflecteur, du côté avant 10a du châssis du corps réflecteur, fait saillie vers l'arrière à l'intérieur du compartiment 12. Une douille 70 portant une source lumineuse 71 est montée sur le porte-douille 40.

Du côté de son extrémité arrière 10b, le châssis du corps de réflecteur 10 est monté sur un mât support 90 à travers lequel le luminaire est relié à une source d'énergie extérieure. L'extrémité du mât 90 s'engage dans un manchon 92 bloqué sur le mât au moyen d'un boulon 94. Le corps de réflecteur 10 est fixé sur le manchon 92 au moyen d'un boulon 96 qui traverse une lumière 16a formée au sommet d'une partie de paroi cylindrique 16 à l'arrière du corps de réflecteur. Cette disposition offre une plage de réglage de l'inclinaison générale du corps de réflecteur par rapport au mât support.

La vasque 14, munie d'un joint d'étanchéité 24 à section en U dans lequel son rebord est engagé, est montée dans un logement du rebord 22 du corps de réflecteur. Dans l'exemple illustré, la vasque 14 est une plaque de verre plane. Elle pourrait être creuse, comme montré en traits interrompus sur la figure 1. Le rebord 22 du corps de réflecteur est verrouillé sur la partie inférieure du châssis 10 du corps de réflecteur en comprimant le joint 24. Le verrouillage est réalisé au moyen de plusieurs organes d'encliquetage 26 comprenant des lames de ressort 26a, solidaires du châssis du corps de réflecteur qui s'encliquettent dans des logements 26b formés sur un rebord 18a entourant l'ouverture 18 formée à la partie inférieure du corps de réflecteur (figure 3).

Le corps de réflecteur 30 comprend une paroi réfléchissante convexe 30a munie à l'avant d'un manchon cylindrique 32 qui entoure une ouverture 32a à travers laquelle s'engage le porte-douille 40 (sur les figures 2 et 3, le porte-douille est omis, ainsi que la douille et la source lumineuse). Comme le montre la figure 3, un autre réflecteur 35 peut être monté à l'intérieur du réflecteur existant 30, ce premier étant verrouillé sur le rebord 18a du corps de réflecteur au moyen de plusieurs dispositifs d'encliquetage 34. Chaque dispositif d'encliquetage comprend une lame de ressort 34a qui est portée par une partie mâle solidaire du corps de réflecteur et s'encliquette dans un logement 34b formé dans une partie femelle solidaire du corps de réflecteur 30. Cette disposition permet notamment d'assembler des réflecteurs spécifiques à chaque type d'application sur des corps de réflecteur universels. Par ailleurs, l'emploi de dispositifs d'encliquetage est particulièrement bien adapté aux chaînes de montage robotisées.

La partie supérieure du châssis du corps de réflecteur est fermée par un capot 36 articulé autour d'un axe situé vers l'extrémité arrière 10b du châssis du corps de réflecteur (le capot est omis sur la figure 2). En position ouverte (soulevée), comme montré en traits interrompus sur la figure 1, le capot 36 laisse accès au porte-douille 40 à travers l'ouverture 32a. En position fermée, le capot 36 est verrouillé au moyen d'un crochet articulé 38 qui est situé à l'avant du capot et s'engage dans un logement 23 à l'extrémité avant du rebord 22 du corps de réflecteur.

Le porte-douille 40, avec la douille 70, ainsi que son montage et son raccordement électrique seront maintenant décrits plus en détail en référence notamment aux figures 4 à 7.

Le montage porte-douille 40 dans le manchon 32 du corps de réflecteur est du type à baïonnette.

Le porte-douille 40 comprend une embase 42 prolongée par une bague cylindrique 44 et un support 50 en forme de berceau à section transversale en U. La bague 44 porte à sa périphérie une nervure continue annulaire 46 et une série de nervures 47 en forme d'arcs situées sur une même circonférence. Un joint d'étanchéité torique 48 est logé entre la nervure 46 et l'embase 42.

Le porte-douille est engagé à travers le manchon 32 et l'ouverture 32a depuis l'extérieur du corps de réflecteur, le capot 36 étant ouvert. Le manchon 32 porte à sa surface interne une série de nervures 33 en forme d'arcs situées sur une même circonférence. Lors de l'introduction du porte-douille 40, parallèlement à son axe longitudinal, chaque nervure 47 est engagée dans un intervalle entre deux nervures 33. Ensuite, par rotation du porte-douille, les nervures 33 viennent se loger chacune dans l'intervalle entre une nervure 47 et la nervure 46 réalisant un montage du porte-douille par fixation de type baïonnette. Le joint 48 est alors comprimé entre l'embase 42, la nervure 46 et l'extrémité du manchon 32. Le joint 48, avec le joint 24, assure l'étanchéité du compartiment 12.

Les positions d'introduction ou dégagement du porte-douille et de verrouillage de celui-ci sont définies par les contacts entre une butée 49 solidaire du corps de réflecteur et les extrémités d'une encoche 43 formée dans l'embase 42 (figure 6).

La douille 70 est solidaire d'une platine 72 munie d'oreilles 74 par lesquelles elle repose sur les rebords du berceau 50. Ceux-ci sont munis de créneaux 52 dans lesquels s'engagent les oreilles 74 et qui définissent autant de positions possibles de la douille 70 par rapport au porte-douille dans la direction longitudinale du berceau 50. La position de la source lumineuse dans la direction de l'axe principal du réflecteur peut ainsi être ajustée entre deux positions extrêmes illustrées en traits pleins et en traits interrompus sur la figure 1.

Le berceau 50 présente à sa base une lumière longitudinale 54 à travers laquelle passe une vis 56 qui se visse dans la platine 72 pour fixer la douille 70 sur le porte-douille dans la position désirée.

La douille 70 est munie de pattes 76 pour sa fixation au moyen de vis-écrous dans deux lumières 78 de la platine 72. Les lumières 78 sont orientées de manière à permettre un réglage de la douille dans une position plus ou moins éloignée du sommet du réflecteur 30 en direction perpendiculaire à son axe principal.

Avantageusement, la platine 72, avec la douille 70, peut être montée sur le berceau 50 dans l'une ou l'autre de deux positions décalées l'une de l'autre de 180° en rotation autour de l'axe principal de la douille. A cet effet, les oreilles 74 présentent deux parties opposées 74a, 74b susceptibles chacune de s'engager sans jeu dans un créneau 52.

Comme le montre la figure 5, l'oreille 74 est dans un plan incliné d'un angle a par rapport au plan normal à l'axe principal de la douille 70. Ainsi, selon que la platine est montée dans une position ou dans la position inverse, l'axe principal de la douille présente une première ou une deuxième inclinaison différentes l'une de l'autre par rapport à la direction longitudinale du berceau 50. De la sorte, la source lumineuse peut être plus ou moins éloignée de la vasque 14. En particulier, il est possible de choisir une position de la douille pour laquelle l'extrémité de la source lumineuse est plus proche du réflecteur lorsque la vasque est plane et limite l'espace disponible pour la source lumineuse (voir figure 1).

Ce réglage d'inclinaison de la douille, en combinaison avec les réglages de positions offerts par les lumières 78 et par les créneaux 52, permet une adaptation à différentes formes de réflecteurs et de vasques.

L'alimentation électrique de la source lumineuse est assurée par raccordement entre un connecteur 60 solidaire du porte-douille 40 et auquel la douille 70 est reliée par des conducteurs 68, et un connecteur 80 solidaire du corps de réflecteur et auquel aboutit un câble d'alimentation 88 (figure 1) pour liaison à un circuit d'amorçage (non représenté).

Avantageusement, les moyens de connexion électrique sont conçus de manière à réaliser la connexion et la déconnexion de la douille 70 simultanément avec le montage et le démontage du porte-douille 40.

Le connecteur 60 est porté à l'extrémité d'un bras 62 solidaire de l'embase 42 du côté de celle-ci opposé à celui muni de la bague 44 et du berceau 50. Le connecteur 60 comprend trois contacts mâles 64a, 64b, 64c destinés à alimenter la source lumineuse respectivement avec la phase, le neutre et la sortie haute tension du circuit d'amorçage. Ces contacts mâles coopèrent avec des contacts femelles respectifs 84a, 84b, 84c du connecteur 80.

Les contacts mâles sont orientés parallèlelement à la direction tangentielle à leur trajectoire lors de la rotation du bras 62 provoquée par le montage ou le démontage de la fixation à baïonnette du porte-douille. Pour tenir compte du fait que le déplacement des contacts mâles n'est pas exactement rectiligne, le bloc constituant le connecteur 80 peut être réalisé en un matériau déformable élastiquement.

Pour éviter toute déconnexion accidentelle que pourrait provoquer les vibrations, par exemple, un bossage 36a dépendant du capot 36 prend appui contre l'embase 42, au niveau de l'extrémité du bras 62 où se trouve le connecteur 60, lorsque le capot est en position fermée (figure 1).

De préférence, les contacts sont réalisés de manière que l'alimentation haute tension soit établie en dernier lors de la connexion et interrompue en premier lors de la déconnexion. Ceci est réalisé par exemple en conférant au contact mâle correspondant 64b une longueur inférieure à celle des deux autres contacts mâles 64, 64c, les contacts femelles étant identiques (figure 7).

On notera encore que le connecteur 60 est disposé à l'intérieur d'un logement 66 à l'extrémité du bras 62, logement dont la paroi entoure les contacts mâles. Le logement 66 est accessible à travers une ouverture dans laquelle s'engage le bloc 80 portant les contacts femelles. Ce dernier est muni à sa périphérie d'une lèvre d'étanchéité 86 qui coopère avec la paroi du logement 66 pour isoler les contacts et les protéger de la saleté et de l'humidité lorsque la connexion est établie.

Le fonctionnement électrique des moyens de connexion selon l'invention sera maintenant expliqué en référence aux figures 8 et 9. Ces figures représentent deux exemples de circuit d'alimentation et de connexion de la source lumineuse 71 du luminaire. Les deux circuits représentés comprennent les mêmes éléments et ne diffèrent qu'au niveau des interconnexions.

Dans les deux figures, le raccordement électrique de la source lumineuse 71 avec les éléments de connexion mâles 64a-64c et femelles 84a-84c de la figure 7 est représenté schématiquement. L'alimentation de la source lumineuse 71 par la phase P et le neutre N s'opère respectivement par les paires d'éléments 64a, 84a et 64c, 84c. De manière classique, l'alimentation extérieure du réseau est conditionnée par un condensateur 100 de correction de facteur de puissance (cos phi) connecté entre la phase P et le neutre N, et un ballast 102 connecté en série entre l'alimentation extérieure de la phase P et les éléments de contacts 64a, 84a de la source lumineuse 71.

Un circuit d'amorçage 104 est prévu dans le circuit d'alimentation pour créer des impulsions de haute tension lors du démarrage de la source lumineuse 71. Le circuit d'amorçage 104 est alimenté en phase et en neutre sur des entrées respectives 104a et 104b. Il émet les impulsions sur une sortie 104c qui est reliée directement à l'arrivée de la phase sur l'élément de contact femelle 84a, celui-ci étant également relié au ballast 102.

Le circuit d'amorçage 104 peut être temporisé, envoyant les impulsions pendant un temps limité à partir de l'instant où il est alimenté, ce temps étant fixé soit par une horloge, soit par un compteur d'impulsions. Cependant, le circuit d'amorçage peut être du type simple, sans temporisation.

Dans le montage de la figure 8, l'alimentation en phase du circuit d'amorçage 104 est assurée par une dérivation 102a sur l'enroulement du ballast 102. La connexion du circuit d'amorçage au neutre s'effectue à travers la paire d'éléments de contact 64b, 84b. L'élement de contact mâle 64b est câblé directement sur l'élément de contact mâle 64c qui alimente le neutre de la source lumineuse. Ainsi, l'élément de contact 64b n'est en présence du neutre que lorsque l'élémént de contact mâle 64c est relié à l'élément de contact femelle 84c, qui est lui-même relié directement avec le neutre du réseau.

La connexion et la déconnexion de l'alimentation du circuit d'amorçage 104 par le neutre s'effectuent respectivement après et avant la connexion de la source lumineuse 71 au neutre N. Cette connexion séquentielle est réalisée par la différence de configuration des éléments de contact 64b, 84b de la connexion du circuit d'amorçage 104 au neutre, par rapport aux autres pairs d'éléments de contact (64a, 84a ou 64c, 84c) assurant l'alimentation en phase et en neutre de la source lumineuse.

Dans l'exemple, la différence de configuration est réalisée en rendant l'élément de contact mâle 64b plus court que les autres éléments de contact mâles 64a, 64c, tout en gardant la même géométrie pour les autres pièces de connexion.

Le fonctionnement du circuit d'alimentation et la connexion séquentielle seront maintenant expliqués en référence à la figure 8.

On prendra comme situation de départ la déconnexion de la source lumineuse 71 (par le démontage du dispositif porte-douille 40) alors qu'elle est allumée depuis un certain temps, le circuit d'amorçage 104 étant donc au repos. Lors de la déconnexion séquentielle, le circuit d'amorçage 104 est débranché en premier, par le retrait de l'élément de connexion mâle 64b de l'élément de connexion femelle 84b, mais la source lumineuse 71 reste momentanément allumée. Ensuite, la source lumineuse est débranchée, mais à ce moment le circuit d'amorçage n'envoie pas d'impulsions de haute tension sur les éléments de contact d'alimentation en phase 64a, 84a. La sécurité du personnel est ainsi assurée.

On prendra maintenant comme situation de départ la déconnexion de la source lumineuse 71 en état éteint. On suppose que l'état éteint provient du fait que le circuit d'amorçage 104 n'a pas réussi à faire démarrer la source lumineuse 71 durant son cycle d'envoi d'impulsions de haute tension. Il s'agit là du symptome classique de la fin de vie de la source lumineuse, nécessitant son remplacement.

Lors de la déconnexion, le circuit d'amorçage 104 est débranché en premier, comme expliqué précédemment. Cette déconnexion a pour effet d'initialiser la comptabilisation des impulsions de haute tension du circuit d'amorçage et de désactiver ce dernier. Ensuite, la source lumineuse 71 est débranchée en l'absence de toute source de haute tension.

Quand une nouvelle source lumineuse est mise place, les contacts entre les éléments 64a, 84a et 64c, 84c sont établis en premier lieu. Le contact entre les éléments 64b, 84b s'effectue ensuite et active le circuit d'amorçage 104. Ainsi, les impulsions haute tension ne seront transmises qu'une fois que la nouvelle source lumineuse est connectée.

On notera qu'une source lumineuse non amorcée se comporte comme un circuit ouvert, et il n'y a donc aucun courant dans les contacts 64a, 84a, 64c, 84c au moment de la connexion. Le courant dans le contacts 64b, 84b est très faible (de l'ordre de quelques dizaines de milliampères).

Ainsi, la présente connexion séquentielle permet d'intervenir sur site en parfaite sécurité dans tous les cas de figures de fontionnement, et toujours en assurant le re-démarrage du circuit d'amorçage.

Il est à remarquer dans les dispositions de l'art antérieur, le remplacement d'une source lumineuse usagée par une neuve ne s'accompagnait pas nécessairement du rallumage de celle-ci, le circuit d'amorçage n'étant pas automatiquement ré-initialisé. De la sorte, il arrivait souvent que le circuit d'amorçage soit diagnostiqué à tort comme étant défaillant, car son remplacement par un circuit neuf (et donc initialisé) faisait démarrer la source lumineuse. Or, le circuit d'amorçage n'avait simplement pas été remis à zéro et était renvoyé au fournisseur comme pièce défaillante.

La disposition des contacts des contacts effectue donc une ré-initialisation du circuit d'amorçage au moment de la déconnexion sous tension et, qui plus est, la séquence des contacts évite l'application de la haute tension d'amorçage au moment de l'établissement des contacts.

Le circuit de la figure 9 diffère de celui de la figure 8 essentiellement par le fait que le circuit d'amorçage 104 est alimenté directement à la sortie du ballast 102, et est donc connecté en série entre le ballast et les contacts de la phase 64a, 84a de la source lumineuse 71. Dans ce type de montage, on utilise généralement des circuits d'amorçage 104 qui ne comptabilisent pas le nombre ou la durée des impulsions de haute tension.

Toutefois, même dans ce cas, la connexion séquentielle selon l'invention apporte toujours le bénéfice de la sécurité du personnel d'entretien en raison de l'absence de haute tension pendant la connexion ou la déconnexion du dispositif porte-douille 40.

L'invention n'est nullement limitée au mode de réalisation qui vient d'être décrit, mais permet de nombreuses variantes.

Par exemple, la fixation mécanique du porte-douille 40 peut être réalisée par vissage sur une fraction de tour, plutôt que par un montage du type baïonnette.

Il est également possible de modifier l'agencement de ces moyens de fixation pour que le montage et le démontage du porte-douille 40 s'opèrent suivant un trajet rectiligne dans la direction d'insertion. Dans ce cas, le porte-douille 40 pourra être retenu dans le corps de réflecteur 30 par encliquetage ou par connexion entre des éléments mâles et femelles. Les contacts des connecteurs électriques seront alors alignés dans la direction d'insertion du porte-douille.

Par ailleurs, le réglage de la position longitudinale de la douille pourra être réalisé par montage de la douille dans une glissière du porte-douille le long de laquelle la douille peut être déplacée et serrée par tout moyen connu de l'homme du métier.

## Revendications

1. Luminaire, notamment pour l'éclairage public ou industriel, comprenant :
- un corps de réflecteur (10) dans lequel est logé un réflecteur (30) ;
- un porte-douille amovible (40);
- une douille (70) pour une source lumineuse (78), montée sur le dispositif porte-douille ;
- des moyens de fixation mécanique du porte-douille (40) sur le corps de réflecteur (10), permettant le montage et le démontage du dispositif porte-douille, et
- des moyens de raccordement électrique du dispositif porte-douille, comprenant un connecteur fixe (80) sur le corps de réflecteur et un connecteur (60) dépendant du dispositif porte-douille,
le connecteur (60) dépendant du dispositif porte-douille (40) étant rigidement solidaire de ce dernier, lesdits moyens de raccordement électrique et lesdits moyens de fixation mécanique coopèrant de manière à assurer la connexion et la déconnexion électrique entre les deux connecteurs respectivement par l'action de montage et de démontage mécanique du dispositif porte-douille (40) par rapport au corps de réflecteur (10),
caractérisé en ce que les moyens de raccordement électrique de la douille (70) établissent une connexion sur trois conducteurs, permettant respectivement de relier la source lumineuse (71) avec la phase et le neutre , et d'activer la fourniture d'une alimentation haute tension vers la source lumineuse, les moyens de raccordement électrique comprenant trois paires d'éléments de contact (84a-c, 64a-c), chacune comportant un élément de contact (84a-c) au niveau de connecteur fixe (80) et un élément de contact (64a-c) au niveau du connecteur (60) dépendant du dispositif porte-douille, et en ce que la paire d'éléments de contact respectifs (84b, 64b) du connecteur fixe du corps de réflecteur (10) et du connecteur solidaire du dispositif porte-douille qui active la fourniture de l'alimentation haute tension est configurée différemment des autres paires d'éléments de contact (84a, 64a, 84c, 64c) de manière que l'activation de la fourniture de l'alimentation haute tension succède à l'établissement des connexions avec la phase et le neutre durant le montage mécanique du dispositif porte-douille, et que la désactivation de la fourniture de l'alimentation haute tension précède l'interruption desdites connexions avec la phase et le neutre durant le démontage du dispositif porte douille.

2. Luminaire selon la revendication 1, caractérisé en ce qu'un circuit d'amorçage (104) destiné à fournir l'alimentation haute tension à la source lumineuse comporte des entrées respectives pour une tension de phase et le neutre (respectivement 104a et 104b), l'entrée pour le neutre étant connectée à l'élément de contact (84b) du connecteur fixe (60) de la ladite paire d'éléments de contacts (84b, 64b) qui établit l'activation du circuit d'amorçage pour la fourniture de l'alimentation haute tension, l'autre élément de contact (64b) de ladite paire étant connectée à l'élément de contact (64c) du dispositif porte douille (70) de la paire d'éléments de contacts qui permet de relier la source lumineuse (71) avec le neutre, de manière à ce que l'activation et la désactivation dudit circuit d'amorçage s'opère respectivement par la connexion et la déconnexion de l'entrée du neutre de celui ci.

3. Luminaire selon la revendication 2, caractérisé en ce que lesdit moyens de fixation mécanique opèrent par un mouvement de rotation du dispositif porte-douille (40) par rapport au corps de réflecteur (10).

4. Luminaire selon l'une quelconque des revendications 1 à 3, caractérisé en ce que lesdits éléments de contact (64a à 64c) du connecteur (60) dépendant du dispositif porte-douille (40) comprennent trois contacts mâles, portés à l'extrémité d'un bras solidaire du dispositif porte-douille, qui coopèrent avec des contacts femelles respectifs (84a à 84c) du connecteur fixe (80), le contact mâle (84b) qui assure l'alimentation haute tension ayant une longueur inférieure à celle des deux autres contacts mâles (84a, 84b).

5. Luminaire selon la revendication 3 ou 4, caractérisé en ce que le connecteur fixe (80) est réalisé à partir d'un matériau élastiquement déformable pour accommoder la non-linéarité du déplacement du contact mâle lors de la connexion électrique avec le connecteur (60) dépendant du dispositif porte-douille (40).

6. Luminaire selon l'une quelconque des revendications 1 à 5, caractérisé en ce que le dispositif porte-douille (40) se loge dans une ouverture (32) pratiquée dans une portion de surface du réflecteur (30).

7. Luminaire selon la revendication 6, caractérisé en ce le dispositif porte-douille (40) ferme ladite ouverture (32) avec interposition d'un joint d'étanchéité (48).

8. Luminaire selon l'une quelconque des revendications 1 à 7, caractérisé en ce qu'il comprend des moyens (92, 94) de montage mécanique sur un support externe (90) à une première extrémité (30b) du corps de réflecteur, ladite ouverture (44) étant située vers une deuxième extrémité (30a) du corps de réflecteur à l'opposé de la première extrémité, et en ce que le dispositif porte-douille (40) s'introduit dans ladite ouverture par l'extérieur du réflecteur (30).

9. Luminaire selon l'une quelconque des revendications 1 à 8, caractérisé en ce que le dispositif porte-douille (40) comporte des moyens (50, 52) pour le réglage de la position de la douille (70) dans le sens de son axe principal.

10. Luminaire selon la revendication 9, caractérisé en ce que le dispositif porte-douille (40) comporte une partie (50) en forme de berceau, le long duquel sont définies plusieurs positions pour la douille (70), et des moyens (56) de blocage de la douille dans l'une quelconque de ces positions.

11. Luminaire selon l'une quelconque des revendications 1 à 10, caractérisé en ce que des moyens (78) sont prévus pour le réglage de position de la douille (70) perpendiculairement à son axe principal dans le sens du rapprochement et de l'éloignement du sommet du réflecteur (30).

12. Luminaire selon l'une quelconque des revendications 1 à 11, caractérisé en ce que des moyens (74) sont prévus pour le réglage de l'orientation de l'axe principal de la douille (70).

13. Luminaire selon l'une quelconque des revendications 1 à 12, caractérisé ce qu'il comprend en outre une vasque (14) définissant un compartiment fermé (12) avec le réflecteur (30) et un capot (36) articulé sur le corps de reflecteur (10), le capot comprenant un dispositif de fermeture situé à son extrémité libre et qui, en position de fermeture du capot, exerce une force d'appui sur la vasque (14), pour contribuer à assurer le maintien de celle-ci.

14. Luminaire selon l'une quelconque des revendications 1 à 13, caractérisé en ce que le réflecteur (30) est monté sur le corps de réflecteur (10) par des moyens d'encliquetage (34).

15. Luminaire selon l'une quelconque des revendications 1 à 14, caractérisé en ce que le corps de réflecteur (10) comprend un capot (36) muni d'un bossage (36a) qui, lorsque le capot est en position fermée, prend appui contre le dispositif porte-douille (40) de manière à maintenir en position le connecteur (60) dépendant de ce dernier pour éviter une déconnexion accidentelle.

## Patentansprüche

1. Leuchte, insbesondere zur Straßen- oder Industrieanlagenbeleuchtung, umfassend:
- einen Reflektorkörper (10), in dem ein Reflektor (30) untergebracht ist;
- einen lösbaren Fassungsträger (40);
- eine Fassung (70) für ein Leuchtmittel (78), angebracht an dem Fassungsträger;
- mechanische Befestigungsmittel für den Fassungsträger (40) an dem Reflektorkörper (10), welche das Anbringen und das Abnehmen Fassungsträgers ermöglichen, und
- elektrische Verbindungsmittel für den Fassungsträger, umfassend einen festen Verbinder (80) an dem Refklektorkörper und einen von dem Fassungsträger abhängigen Verbinder (60), wobei der von dem Fassungsträger (40) abhängige Verbinder (60) mit dem Fassungsträger starr einstückig ausgebildet ist, die elektrischen Verbindungsmittel und die mechanischen Befestigungsmittel in der Weise zusammenwirken, daß die elektrische Verbindung und Trennung zwischen den beiden Verbindern aufgrund des mechanischen Ansetzens bzw. Abnehmens des Fassungsträgers (40) an dem bzw. von dem Reflektorkörper (10) zustande kommt,
dadurch gekennzeichnet, daß die elektrischen Verbindungsmittel der Fassung (70) eine Verbindung von drei Leitern schaffen, die eine Verbindung des Leuchtmittels (71) mit dem Phasenleiter und dem Nulleiter und außerdem das Aktivieren der Zuspeisung einer Hochspannung zu dem Leuchtmittel ermöglichen, wobei die elektrischen Verbindungsmittel drei Kontaktelementpaare (84a-c, 64a-c) umfassen, von denen jedes Paar ein Kontaktelement (84a-c) auf der Seite des festen Verbinders (80) und ein Kontaktelement (64a-c) auf der Seite des von dem Fassungsträger abhängigen Verbinders (60) aufweist, und daß das Paar von Kontaktelementen (84b, 64b) des festen Verbinders des Reflektorkörpers (10) und des mit dem Fassungsträger einstückigen Verbinders, welches die Zuspeisung der Hochspannung aktiviert, unterschiedlich gestaltet ist gegenüber den übrigen Paaren von Kontaktelementen (84a, 64a, 84c, 64c), derart, daß das Aktivieren der Zuspeisung der Hochspannung anschließt an die Schaffung der Verbindungen mit dem Phasenleiter und dem Nulleiter während der mechanischen Anbringung des Fassungsträgers, und daß die Deaktivierung der Zuspeisung der Hochspannung der Unterbrechung der vorgenannten Verbindungen mit dem Phasenleiter und dem Nulleiter während des Abnehmens des Fassungsträgers vorausgeht.

2. Leuchte nach Anspruch 1, dadurch gekennzeichnet, daß eine Zündschaltung (104), die dazu dient, dem Leuchtmittel die Hochspannung zuzuführen, Eingänge für eine Phasenspannung und eine Nulleiter-Spannung (104a bzw. 104b) aufweist, von denen der Eingang für die Nulleiter-Spannung mit dem Kontaktelement (84b) des festen Verbinders (60) des Kontaktelementpaares (84b, 64b) verbunden ist, welches für die Aktivierung der Zündschaltung für die Zuspeisung der Hochspannung sorgt, während das andere Kontaktelement (64b) dieses Paares mit dem Kontaktelement (64c) des Fassungsträgers (70) des Kontaktelementpaares verbunden ist, welches das Leuchtmittel (71) mit dem Nulleiter verbindet, derart, daß das Aktivieren und das Deaktivieren der Zündschaltung durch Verbinden bzw. durch Trennen des Nulleiter-Eingangs mit bzw. von der Schaltung vonstatten geht.

3. Leuchte nach Anspruch 2, dadurch gekennzeichnet, daß die mechanischen Befestigungsmittel durch eine Drehbewegung des Fassungsträgers (40) gegenüber dem Reflektorkörper (10) funktionieren.

4. Leuchte nach einem der Ansprüche 1 bis 3, dadurch gekennzeichnet, daß die Kontaktelemente (64a - 64c) des von dem Fassungsträger (40) abhängigen Verbinders (60) drei Steckkontakte aufweisen, die an dem Ende eines mit dem Fassungsträger einstückigen Arms gehaltert sind, und die mit zugehörigen Buchsenkontakten (84a - 84c) des festen Verbinders (80) zusammenwirken, wobei der Steckkontakt (84b), der für die Hochspannungs-Zuspeisung sorgt, eine geringere Länge aufweist als die anderen Steckkontakte (84a, 84b).

5. Leuchte nach Anspruch 3 oder 4, dadurch gekennzeichnet, daß der feste Verbinder (80) aus einem elastisch verformbaren Werkstoff hergestellt ist, um die Nicht-Linearität der Versetzung des Steckkontakts im Zuge des elektrischen Verbindens mit dem von dem Fassungsträger (40) abhängigen Verbinder (60) auszugleichen.

6. Leuchte nach einem der Ansprüche 1 bis 5, dadurch gekennzeichnet, daß der Fassungsträger (40) in einer Öffnung (32) aufgenommen ist, die in einem Oberflächenabschnitt des Reflektors (30) ausgebildet ist.

7. Leuchte nach Anspruch 6, dadurch gekennzeichnet, daß der Fassungsträger (40) die Offnung (32) bei Einfügung eines Dichtungsgummis (48) verschließt.

8. Leuchte nach einem der Ansprüche 1 bis 7, dadurch gekennzeichnet, daß sie Mittel (92, 94) zur mechanischen Anbringung an einem äußeren Träger (90) mit einem ersten Ende (30b) des Reflektorkörpers aufweist, wobei die Öffnung (44) an dem zweiten Ende (30a) des Reflektorkörpers gegenüber dem ersten Ende gelegen ist, und daß der Fassungsträger (40) von außerhalb des Reflektors (70) in die Öffnung einführbar ist.

9. Leuchte nach einem der Ansprüche 1 bis 8, dadurch gekennzeichnet, daß der Fassungsträger (40) Mittel (50, 52) zum Regulieren der Lage der Fassung (70) in Richtung ihrer Hauptachse aufweist.

10. Leuchte nach Anspruch 9, dadurch gekennzeichnet, daß der Fassungsträger (40) ein Teil (50) in Form einer Wiege aufweist, über deren Längserstreckung mehrere Positionen für die Fassung (70) sowie Mittel (56) zum Verriegeln der Fassung in einer dieser Positionen ausgebildet sind.

11. Leuchte nach einem der Ansprüche 1 bis 10, dadurch gekennzeichnet, daß Mittel (78) zum Regulieren der Position der Fassung (70) rechtwinklig zu ihrer Hauptachse im Sinne einer Annäherung und eines Abrückens vom Scheitel des Reflektors (30) vorgesehen sind.

12. Leuchte nach einem der Ansprüche 1 bis 11, dadurch gekennzeichnet, daß Mittel (74) vorgesehen sind, um die Orientierung der Hauptachse der Fassung (70) zu regulieren.

13. Leuchte nach einem der Ansprüche 1 bis 12, dadurch gekennzeichnet, daß sie außerdem eine Abdeckung (14) aufweist, die einen geschlossenen Raum (12) mit dem Reflektor (30) bildet, und eine Haube (36) besitzt, die an dem Reflektorkörper (10) gelenkig angebracht ist, wobei die Haube eine Schließvorrichtung an ihrem freien Ende besitzt, die bei geschlossener Stellung der Haube eine Haltekraft auf die Abdeckung (14) ausübt, um deren Halt zu unterstützen.

14. Leuchte nach einem der Ansprüche 1 bis 13, dadurch gekennzeichnet, daß der Reflektor (30) an dem Reflektorkörper (10) mit Rastmitteln (34) angebracht ist.

15. Leuchte nach einem der Ansprüche 1 bis 14, dadurch gekennzeichnet, daß der Reflektorkörper (10) eine mit einem Vorsprung (36a) ausgestattete Haube (36) aufweist, wobei der Vorsprung in Schließstellung der Haube an dem Fassungsträger (40) derart anliegt, daß der von ihr abhängige Verbinder (60) in seiner Lage gehalten wird, um ein zufälliges Lösen zu verhindern.

## Claims

1. A luminaire, inter alia for public or industrial lighting, comprising:
- a reflector body (10) in which a reflector (30) is housed;
- a removable socket-holder (40);
- a socket (70) for a light source (78), fitted on the socket-holder device;
- means for mechanically fixing the socket-holder (40) to the reflector body (10) to enable the socket-holder device to be fitted and removed, and
- means for electrically connecting the socket-holder device, comprising a fixed connector (80) on the reflector body and a connector (60) associated with the socket-holder device,
the connector (60) associated with the socket-holder device (40) being rigidly secured thereto, and the electrical connecting means and the mechanical fixing means co-operating so as electrically to connect and disconnect the two connectors by the action respectively of mechanically fitting and removing the socket-holder device (40) on or from the reflector body (10),
characterised in that the means for electrically connecting the socket (70) make a connection on three conductors so as respectively to connect the light source (71) to the phase and the neutral and to activate a supply of high voltage to the light source, the electric connecting means comprising three pairs of contact elements (84a-c, 64a-c), each comprising a contact element (84a-c) at the fixed connector (8) and a contact element (64a-c) at the connector (60) associated with the socket-holder device, and in that the pair of contact elements (84b, 64b) belonging respectively to the fixed connector of the reflector body (10) and to the connector secured to the socket-holder device for activating the high-voltage supply have a different configuration from the other pair of contact elements (84a, 64a, 84c, 64c) so that activation of the high-voltage supply occurs after connections have been made with the phase and the neutral during mechanical fitting of the socket-holder device, and inactivation of the high-voltage supply occurs before the said connections to the phase and the neutral have been broken during removal of the socket-holder device.

2. A luminaire according to claim 1, characterised in that a starting circuit (104) for supplying high voltage to the light source comprises respective inputs (104a and 104b respectively) for a phase voltage and the neutral, the input for the neutral being connected to that contact element (84b) out of the said pair of contact elements (84b, 64b) of the fixed connector (60) which activates the starting circuit for supplying the high voltage, whereas the other contact element (64b) of the said pair is connected to that contact element (64c) out of the pair of contact elements of the socket-holder device (70) which connects the light source (71) to the neutral, so that activation and inactivation of the said starting circuit are made by respectively connecting and disconnecting the neutral input thereto or therefrom.

3. A luminaire according to claim 2, characterised in that the said mechanical fixing means operate by rotating the socket-holder device (40) relative to the reflector body (10).

4. A luminaire according to any of claims 1 to 3, characterised in that the said contact elements (64a to 64c) of the connector (60) associated with the socket-holder device (40) comprise three male contacts carried at the end of an arm secured to the socket-holder device and co-operating with respective female contacts (84a to 84c) of the fixed connector (80), the male contact (84b) which supplies high voltage being shorter than the other two male contacts (84a, 84b).

5. A luminaire according to claim 3 or 4, characterised in that the fixed connector (80) is made from an elastically deformable material so as to allow for the non-linear movement of the male contact when the electric connection is made to the connector (60) associated with the socket-holder device (40).

6. A luminaire according to any of claims 1 to 5, characterised in that the socket-holder device (40) is housed in an opening (32) formed in a surface portion of the reflector (30).

7. A luminaire according to claim 6, characterised in that the socket-holder device (40) closes the said opening (32) with interposition of a seal (48).

8. A luminaire according to any of claims 1 to 7, characterised in that it comprises means (92, 94) for mechanically fitting on an outer support (90) at a first end (30b) of the reflector body, the said opening (44) being situated near a second end (30a) of the reflector body remote from the first end, and in that the socket-holder device (40) is inserted into the said opening from the exterior of the reflector (30).

9. A luminaire according to any of claims 1 to 8, characterised in that the socket-holder device (40) comprises means (50 - 52) for adjusting the position of the socket (70) in the direction of its main axis.

10. A luminaire according to claim 9, characterised in that the socket-holder device (40) comprises a cradle-shaped part (50) along which a number of positions are defined for the socket (70), and also comprises means (56) for locking the socket in any of the said positions.

11. A luminaire according to any of claims 1 to 10, characterised in that means (78) are provided for adjusting the position of the socket (70) perpendicular to its main axis in the direction for moving towards or away from the apex of the reflector (30).

12. A luminaire according to any of claims 1 to 11, characterised in that means (74) are provided for adjusting the orientation of the main axis of the socket (70).

13. A luminaire according to any of claims 1 to 12, characterised in that it also comprises a trough (14) defining a closed compartment (12) with the reflector (30) and a cap (36) pivoted to the reflector body (10), the cap comprising a closure device which is situated at its free end and which, when the cap is in the closed position, exerts a bearing force on the trough (14) in order to help hold it in position.

14. A luminaire according to any of claims 1 to 13, characterised in that the reflector (30) is fitted on to the reflector body (10) by snap-fastening means (34).

15. A luminaire according to any of claims 1 to 14, characterised in that the reflector body (10) comprises a cap (36) provided with a projection (36a) which, when the cap is in the closed position, bears against the socket-holder device (40) so as to hold in position the connector (60) associated therewith and thus avoid accidental disconnection.
